# EUROPÄISCHE PATENTSCHRIFT

(11) **EP 1 197 329 B1**
(45) Veröffentlichungstag und Bekanntmachung des Hinweises auf die Patenterteilung: **14.07.2004**
(21) Anmeldenummer: 01129791.8
(22) Anmeldetag: 12.08.1999
(51) Int. Cl.: B41F 13/03

(54) **Verfahren zur Ausbildung einer Einziehspitze**
Method for forming a threading tip
Procédé de formation d'une pointe d'enfilage d'une bande

(30) Priorität: 18.08.1998 DE 19837361
(43) Veröffentlichungstag der Anmeldung: 17.04.2002
(62) Teilanmeldung aus: 99952379.8
(73) Patentinhaber: Koenig & Bauer Aktiengesellschaft, 97080 Würzburg (DE)
(72) Erfinder: Brückl, Thomas Rainer, 97265 Hettstadt (DE); Lehrieder, Erwin Paul Josef, 97253 Gaukönigshofen (DE)

(56) Entgegenhaltungen:
- DE-A- 19 816 510

## Beschreibung

Die Erfindung betrifft ein Verfahren zur Ausbildung einer Einziehspitze zum Einziehen einer Bedruckstoffbahn gemäß dem Oberbegriff des Anspruchs 1.

Die nachveröffentlichte DE 198 16 510 A1 zeigt eine Einzugsspitze, die von den Ecken des Anfanges einer Bahn umschlungen ist.

Der Erfindung liegt die Aufgabe zugrunde, ein Verfahren zur Ausbildung einer Einziehspitze zum Einziehen einer Bedruckstoffbahn zu schaffen.

Die Aufgabe wird erfindungsgemäß durch die Merkmale des Anspruchs 1 gelöst.

Ausführungsbeispiele der Erfindung sind in den Zeichnungen dargestellt und werden im folgenden näher beschrieben.

Es zeigen:
- Fig. 1: eine schematische Darstellung einer Vorrichtung zum Einziehen einer Bedruckstoffbahn;
- Fig. 2: einen vergrößerten Schnitt gemäß Fig. 1 im Bereich eines Einzugsmittels.

Ein Anfang einer Bedruckstoffbahn 01, z. B. einer Papierbahn ist mit einer Einziehspitze 02 zum Einziehen dieser Bedruckstoffbahn 01 entlang einer vorgegebenen Bahnführung in z. B. einer Rollenrotationsdruckmaschine versehen. Diese Einziehspitze 02 weist ein Verstärkungsteil 03 auf. Dieses Verstärkungsteil 03 ist im vorliegenden Ausführungsbeispiel als eine keilförmig verlaufende Platte ausgebildet mit einer Dicke d03, z. B. 1 mm, einer Länge I03, z. B. 1,5 m. Dieses Verstärkungsteil 03 ist beispielsweise reversibel senkrecht zu einer Transportebene verformbar und gummielastisch. Vorzugsweise besteht das Verstärkungsteil 03 aus z. B.folienartigem Kunststoff, beispielsweise PA, PE, PVC, PTFE.

Anstelle eines keilförmigen Verstärkungsteils 03 können auch T-förmige oder L-förmige Verstärkungsteile verwendet werden. Allen Formen des Verstärkungsteils 03 ist gemeinsam, dass ein erstes Ende 04 mit einer Breite b04, z. B. 150 mm, im Vergleich zur Breite b06 eines zweiten Endes 06, z. B. 50 mm des Verstärkungsteiles 03 verdickt ausgebildet ist.

Das zweite Ende 06 des Verstärkungsteiles 03 ist mit einer Kuppeleinrichtung zum wahlweisen Befestigen des Verstärkungsteiles 03 an einem Einzugsmittel 07 beispielsweise einer Rollenrotationsdruckmaschine versehen.

Diese Kuppeleinrichtung kann beispielsweise als Schlaufe 08 bzw. Öse ausgebildet sein, die an einem Mitnehmer 09 des Einzugsmittels 07 befestigt wird.

Im vorliegenden Ausführungsbeispiel wird die Schlaufe 08 durch Umlegen des zweiten freien Endes 06 des Verstärkungsteiles 03 gebildet. Ein umgeschlagener Teil 11 des freien Endes 06 wird wieder mit dem Verstärkungsteil 02 verbunden. Diese Verbindung kann wie im vorliegenden Fall mittels Klettband 12 erfolgen. Dabei weist das freie Ende 06 im gestreckten Zustand auf einer Seite in einem Abstand zueinander angeordneter Teilstücke von Hakenband 13 und Ösenband 14 des Klettbandes 12 auf. Nach Umschlagen des Endes 06 wird das Hakenband 13 mit dem Ösenband 14 verbunden. Somit wird eine wahlweise zu öffnende und zu schließende Schlaufe 08 gebildet.

Das Öffnen und Schließen der Schlaufe 08 kann also mehrfach erfolgen, ohne einen Werkstoff dabei zu zerstören.

Zur Bildung einer derartig wahlweise zu öffnenden und zu schließenden Schlaufe 08 kann anstelle eines Klettbandes 12 auch eine magnetisch wirkende Verbindung (zwei zusammenwirkende Magnete oder ein mit einem Metallstück zusammenwirkender Magnet) oder eine Druckknopfverbindung vorgesehen sein.

Zur Ausbildung der Einziehspitze 02 wird das Verstärkungsteil 03 auf ein freies Ende 16 einer einzuziehenden Bedruckstoffbahn 01 aufgelegt, so dass im späteren eingewickelten Zustand eine Längskante 17 des Verstärkungsteils 03 mit einer quer zur Transportrichtung T verlaufenden Vorderkante 18 des freien Endes 16 der Bedruckstoffbahn 01 einen Öffnungswinkel Alpha im Bereich von 45° bis 85° einschließt. Eine von Vorderkante 18 und vom Einzugsmittel 07 weggewandte Seitenkante 19 begrenzte Ecke 21 der Bedruckstoffbahn 01 wird manuell zeitweise auf dem Verstärkungsteil 03 festgehalten oder mittels eines Klebestreifens oder einer Einstecklasche mit dem Verstärkungsteil 03 verbunden.

Von dieser Ecke 21 ausgehend wird das Verstärkungsteil 03 mehrfach umgeschlagen, so dass die Bedruckstoffbahn 01 das Verstärkungsteil 03 mindestens einmal vollständig umschlingt. Das freie Ende 16 der Bedruckstoffbahn 01 umschlingt das Verstärkungsteil 03 mehrlagig. Dabei gelangt das Verstärkungsteil 03 von dem der dem Einzugsmittel 07 abgewandten Seitenkante 19 der Bedruckstoffbahn 01 zu der dem Einzugsmittel 07 nahen Seitenkante 22 der Bedruckstoffbahn 01.

Das so eingewickelte Verstärkungsteil 03 wird beispielsweise mittels eines Klebestreifens 23 verbunden, so dass die das Verstärkungsteil 03 umgebenden Lagen 24 der Bedruckstoffbahn 01 mit dem freien Ende 16 der Bedruckstoffbahn 01 verbunden sind.

Eine dem Einzugsmittel 07 zugewandte Ecke 26 des freien Endes 16 der Bedruckstoffbahn 01 kann auch innen, vom Einzugsmittel 07 wegweisend gefaltet und ebenfalls mittels des Klebestreifen 23 auf dem freien Ende 16 gesichert werden.

Diese derartig ausgebildete Einziehspitze 02 wird nun mit dem Einzugsmittel 07 verbunden.

Dieses Einzugsmittel 07 ist beispielsweise als Kette 28 (Fig. 1, Fig. 2) ausgebildet und weist in axialer Richtung, d. h. senkrecht zur Transportrichtung T einen als Einhängelasche 29 ausgebildeten Mitnehmer 09 auf. In dieserEinhängelasche 29 ist eine Öffnung 31 oder ein Haken zum Befestigen der Einziehspitze 02 vorgesehen.

Das Einzugsmittel 07 kann beispielsweise auch als Band 32 ausgeführt sein, an dem Schlaufen 33 oder in dem Schlitze angeordnet sind.

Durch die Öffnung 31 oder Schlaufe 33 des Einzugsmittels 28; 32 wird nun das freie Ende 06 der Einzugsspitze 02 gefädelt. Dieses freie, durch die Öffnung 31; 33 des Einzugsmittels 28; 32 geführte Ende 06 wird in Richtung Einzugsspitze 02 umgelegt und mittels des Klettbandes 12 zu einer Schlaufe 08 verbunden.

### Bezugszeichenliste

- 01: Bedruckstoffbahn
- 02: Einziehspitze
- 03: Verstärkungsteil
- 04: Ende, erstes (03)
- 05: -
- 06: Ende, zweites (03)
- 07: Einzugsmittel
- 08: Schlaufe
- 09: Mitnehmer
- 10: -
- 11: Teil (06)
- 12: Klettband
- 13: Hakenband (12)
- 14: Ösenband (12)
- 15: -
- 16: Ende (01)
- 17: Längskante (03)
- 18: Vorderkante (01)
- 19: Seitenkante (01)
- 20: -
- 21: Ecke (01)
- 22: Seitenkante
- 23: Klebestreifen
- 24: Lage (01)
- 25: -
- 26: Ecke (01)
- 27: -
- 28: Kette
- 29: Einhängelasche
- 30: -
- 31: Öffnung (23)
- 32: Band
- 33: Schlaufe

- b04: Breite
- b06: Breite

- d03: Dicke

- I03: Länge

- T: Transportrichtung

- Alpha: Öffnungswinkel

## Patentansprüche

1. Verfahren zur Ausbildung einer Einziehspitze (02) zum Einziehen einer Bedruckstoffbahn (01) in einer Rotationsdruckmaschine mittels eines Einzugsmittels (07) mit folgenden Schritten:
- ein Verstärkungsteil (03) wird auf ein freies Ende (16) einer einzuziehenden Bedruckstoffbahn (01) aufgelegt, so dass im späteren eingewickelten Zustand eine Längskante (17) des Verstärkungsteils (03) mit einer quer zur Transportrichtung verlaufenden Vorderkante (18) des freien Endes (16) der Bedruckstoffbahn (01) einen Öffnungswinkel (Alpha) im Bereich von 45° bis 85° einschließt,
- von einer vom Einzugsmittel (07) weggewandten Ecke (21) der Bedruckstoffbahn (01) wird das Verstärkungsteil (03) mehrfach umgeschlagen, wobei das Verstärkungsteil (03) von einer dem Einzugsmittel (07) abgewandten Seitenkante (19) der Bedruckstoffbahn (01) zu der dem Einzugsmittel (07) nahen Seitenkante (22) der Bedruckstoffbahn (01) gelangt.

## Claims

1. Method for forming a threading tail (02) for threading a printing material web (01) in a rotary press by means of a threading means (07), having the following steps:
- a reinforcing part (03) is placed onto a free end (16) of a printing material web (01) which is to be threaded, with the result that, in the later wrapped-up state, a longitudinal edge (17) of the reinforcing part (03) encloses an opening angle (alpha) in the range from 45° and 85° with a leading edge (18), extending transversely with respect to the transport direction, of the free end (16) of the printing material web (01),
- a corner (21), facing away from the threading means (07), of the printing material web (01) is wrapped around the reinforcing part (03) a number of times, the reinforcing part (03) moving from that lateral edge (19) of the printing material web (01) facing away from the threading means (07) to that lateral edge (22) of the printing material web (01) close to the threading means (07).

## Revendications

1. Procédé de formation d'une pointe d'enfilage (02) pour enfiler une bande de matériau à imprimer (01) dans une machine à imprimer rotative, à l'aide d'un moyen d'enfilage (07), présentant les étapes suivantes :
- une partie de renforcement (03) est placée sur une extrémité libre (16) d'une bande de matériau à imprimer (01) à enfiler, de sorte que, à l'état enroulé, ultérieur, un bord longitudinal (17) de la partie de renforcement (03) fait, avec un bord avant (18), s'étendant transversalement à la direction de transport, de l'extrémité libre (16) de la bande de matériau à imprimer (01), un angle d'ouverture (alpha) dans la plage de 45° à 85°,
- depuis un coin (21), opposé au moyen d'enfilage (07), de la bande de matériau à imprimer (01), la partie de renforcement (03) est rabattue plusieurs fois, la partie de renforcement (03) arrivant depuis un bord latéral (19), opposé aux moyens d'enfilage (07), de la bande de matériau à imprimer (01), au bord latéral (22), proche du moyen d'enfilage (07), de la bande de matériau à imprimer (01).
